# NEUE EUROPÄISCHE PATENTSCHRIFT

(11) **EP 2 442 702 B2**
(45) Veröffentlichungstag und Bekanntmachung des Hinweises auf die Entscheidung über den Einspruch: **11.01.2023**
(45) Hinweis auf die Patenterteilung: 31.08.2016
(21) Anmeldenummer: 10721327.4
(22) Anmeldetag: 17.05.2010
(51) Int. Cl.: A47L 9/14, A47L 9/10

(54) **FLACHBEUTEL FÜR STAUBSAUGER**
Flat bag for a vacuum cleaner
Sac plat pour aspirateur

(30) Priorität: 19.06.2009 EP 09008064
(43) Veröffentlichungstag der Anmeldung: 25.04.2012
(73) Patentinhaber: Eurofilters N.V., 3900 Overpelt (BE)
(72) Erfinder: SCHULTINK, Jan, B-3900 Overpelt (BE); SAUER, Ralf, B-3900 Overpelt (BE)
(74) Vertreter: Grünecker Patent- und Rechtsanwälte PartG mbB
(86) Internationale Anmeldenummer: PCT/EP2010/003018
(87) Internationale Veröffentlichungsnummer: WO 2010/145740

(56) Entgegenhaltungen:
- EP-A2- 2 198 765
- WO-A1-2007/059939
- DE-A1-102008 045 683
- DE-U1-202008 003 248
- DE-U1-202008 007 717
- DE-U1-202008 008 989
- US-A- 2 732 911
- US-A- 3 370 405
- US-A- 6 063 171

## Beschreibung

Die vorliegende Erfindung betrifft einen Flachbeutel für Staubsauger, der in seinem Inneren mindestens einen eine Zwischenebene bildenden Diffusor aus Flächengebilden mit länglich geformten Strömungsöffnungen aufweist. Derartige Flachbeutel zeichnen sich durch eine exzellente Staubspeicherfähigkeit und eine Verlängerung der Nutzungsdauer aus.

Die Erhöhung der Staubspeicherfähigkeit - also Verlängerung der Nutzungsdauer (Standzeit) - einer Staubsaugerfiltertüte ist neben der verbesserten Abscheideleistung (Partikelrückhaltung) ein wesentliches Ziel bei der Entwicklung von Filterbeuteln.

Dies lässt sich durch innovative Beutelmaterialien oder auch durch den Einbau von die Luftströmung im Filterbeutel beeinflussenden Materialflächen realisieren. So offenbaren die EP 0 960 645 und die EP 1 795 247 Vliesmaterialien für Staubsaugerbeutel mit besonders guter Staubspeicherkapazität.

EP 1 787 560 zeigt Strömungsverteiler in Form von im Bereich der Einlassöffnung des Filterbeutels angebrachten Kästchen oder Materialstreifen, die in der Lage sind, den eintretenden Luftstrom in Teilströme aufzuteilen und umzulenken. Bei der EP 1 804 635 wird der Gedanke dahingehend ausgebaut, dass ein zweiter Strömungsverteiler die Funktion des ersten Strömungsverteilers ergänzt. Aus der DE 20 2008 008 989 und der DE 20 2008 003 248 sind Kombinationen aus zwei Strömungsverteilern mit einem Beabstandungsmittel bekannt.

Aus der DE 20 2006 016 303 ist ein Filterbeutel bekannt, der einen Beutel mit einem Innenraum umfasst, der in mindestens zwei Kammern unterteilt ist. Bei einer Ausführungsform erfolgt die Unterteilung durch eine Trennwand, die an drei Seitenkanten festgelegt ist, wobei an der vierten Seitenkante ein Übergang zwischen der ersten und der zweiten Kammer gebildet wird. Bei einer anderen Ausführungsform ist die Trennwand nur an einer Seitenkante für die gesamte Länge mit den Filterlagen verschweißt und ist an der gegenüberliegenden Seite mit einem Streifen an der oberen Lage aus Filtermaterial verschweißt.

Die DE 20 2008 007 717 beschreibt einen Filterbeutel bei dem im Innenraum eine flächige, mehrlagige Filtereinlage angeordnet ist, die zumindest teilweise mit den Filterbeutelwänden verbunden ist. Dabei soll Staub zwischen die mindestens zwei Lagen der Filtereinlage eingelagert werden. Dazu kann die obere der beiden Lagen gelocht oder geschlitzt sein. Die Filtereinlage kann als ein durchgehender Streifen ausgebildet sein, der an zwei gegenüberliegenden Rändern des Beutels festgelegt ist.

Die DE 20 2007 010 692 betrifft einen Filterbeutel, bei dem sich zwischen den beiden Filterwänden eine Fülllage aus Faser- oder Garnmaterial erstreckt, die mit beiden Filterwänden verbunden ist und beim Entfalten des Beutels so auseinander gezogen wird, dass im Beutel ein netzartiges Gebilde entsteht.

Aus der DE 20 2006 019 108 ist ein Staubfilterbeutel mit einem im Inneren angebrachten Stauwandstück bekannt. Dieses Stauwandstück ist so vor der Einlassöffnung des Beutels befestigt, dass es sich im Betrieb ausbaucht und zwei Auslassöffnungen bildet, durch die der Luftstrom umgelenkt wird. Erfindungswesentlich ist, dass das Stauwandstück mit Abstand zur Beutelnaht befestigt ist und sich nicht unter dem Druck des Luftstromes an der hinteren Beutelwand anlegt.

Ein weiterer Luftverteiler ist aus der DE 10 2006 051 117 bekannt. Dabei sind mindestens zwei Materiallagen übereinander zwischen den Beutelwänden angeordnet, wobei die Lagen in einer ersten Flächenrichtung eine geringere Ausdehnung als die beiden Beutelwände aufweisen und in der zur ersten Flächenrichtung orthogonalen Flächenrichtung die gleiche Ausdehnung wie die Beutelwände aufweisen. Als Materialien werden Mikrofaservlies oder Papier genannt.

Die DE 2006 016 304 offenbart einen Beutel mit mindestens einem Leitelement, mittels dem der eintretende Luftstrom umlenkbar ist. Das Leitelement ist benachbart zur Einströmöffnung fixiert.

Ein bereits auf dem Markt befindlicher Beutel der Fa. Miele weist eine Anordnung einer Ablenkvorrichtung auf, die unmittelbar unter der Einlassöffnung angebracht ist. Diese Ablenkvorrichtung besteht aus einem Flächengebilde, das unmittelbar mit der Oberseite des Beutels beidseitig von der Einlassöffnung angebracht ist. Der Zweck dieser Ablenkvorrichtung besteht darin, den durch die Einlassöffnung eingesaugten Luftstrom unmittelbar im Bereich der Einlassöffnung umzulenken. Diese Ablenkvorrichtung ist so ausgebildet, dass sie aufgrund einer vorgegebenen Länge bzw. Fläche direkt mit der Beutelwandung beabstandet zur Einlassöffnung angeschweißt ist. Die Fläche dieser Ablenkvorrichtung beträgt deshalb unterhalb ca. 10 % der Beuteloberfläche. Dieser Filterbeutel ist in Fig. 3 skizziert. Problematisch bei diesen Beuteln ist jedoch, dass aufgrund der relativ klein bemessenen Dimensionierung der ersten Ablenkvorrichtung (SR1) es zu Verstopfungen des Beutels durch zwischen der Einströmöffnung und der Ablenkvorrichtung angesammeltem Staub kommen kann, so dass der Beutel unbrauchbar wird. Zudem weist dieser Staubsaugerbeutel noch eine zweite Ebene an Strömungsrichtern auf.

Die US 6,063171 betrifft einen bakterizid ausgestalteten Blockbodenfilterbeutel, der verschiedene Finger 30 aufweist, die jeweils an einen Materialstreifen 31 angeordnet sind.

Allen zuvor genannten Staubsaugerbeuteln ist jedoch gemein, dass die einströmenden Schmutzpartikel nur unzulänglich verteilt werden, so dass es zu einer vorzeitigen Verstopfung des Staubsaugerbeutels kommt, was letztendlich zu einer verminderten Staubspeicherfähigkeit und einer deutlich unzulänglichen Standzeit des Staubsaugerbeutels führt.

Ausgehend hiervon war es Aufgabe der vorliegenden Erfindung, einen Staubsaugerfilterbeutel bereitzustellen, der eine erhöhte Staubspeicherfähigkeit und somit eine Verlängerung der Nutzungsdauer (Standzeit) gewährleistet. Zudem soll im Inneren des Beutels eine Verstopfung der Öffnung verhindert werden.

Diese Aufgabe wird bezüglich des Flachbeutels für einen Staubsauger mit den Merkmalen des Patentanspruchs 1 gelöst, wobei die abhängigen Patentansprüche vorteilhafte Weiterbildungen darstellen.

Erfindungsgemäß wird somit ein Flachbeutel mit einer Beuteloberseite und einer Beutelunterseite, dessen Beutelwandungen aus einem luftdurchlässigen Filtermaterial gebildet sind und wobei in der Beuteloberseite eine Einlassöffnung für die zu filtrierende Luft eingebracht ist, bereitgestellt, bei dem im Inneren des Flachbeutels zwischen der Beuteloberseite und der Beutelunterseite in auschließlich einer Zwischenebene mindestens eine Diffusor angeordnet ist, der aus flächigen Materialgebilden, die länglich geformte Strömungsöffnungen aufweisen, besteht, wobei der mindestens eine Diffusor an mindestens einer Seite mit der Beutelwand verbunden ist.

Die Diffusoren, die aus mit Strömungsöffnungen versehenen Flächengebilden gebildet sind, bewirken dabei eine Verwirbelung der einströmenden, mit Schmutz- und/oder Staubpartikeln beladenen Luft. Somit kann überraschenderweise die Standzeit des Beutels maßgeblich verlängert werden.

Somit beinhalten die Flachbeutel gemäß der vorliegenden Erfindung mindestens einen Diffusor in einer Zwischenebene zur Verwirbelung der eingesaugten Staubpartikel. Erfindungsgemäß wird unter dieser Zwischenebene eine gekrümmte oder ungekrümmte Fläche verstanden, die zwischen der die Beutelwandung bildenden Beuteloberseite und -unterseite angeordnet ist. Die Zwischenebene im Sinne der Erfindung wird somit durch die Anordnung des Diffusors im Inneren des Filterbeutels durch Verbinden des Diffusors an mindestens 1 Stelle der Beutelwandung definiert.

Der Diffusor aus einem biegeschlaffem Material besteht aus Flächengebilden, die Strömungsöffnungen im Sinne von Schlitzen innerhalb dieser Flächengebilde aufweisen. Derartige Flächengebilde weisen somit mindestens einen Schlitz bzw. eine Durchtrennung auf, die jedoch nicht durchgehend über das gesamte Flächengebilde ausgeprägt ist, so dass an den Enden des Flächengebildes, also da, wo keine Schlitzung vorliegt, ein Zusammenhalt des Flächengebildes gewährleistet ist. Die geometrische Form der durch die Strömungsöffnungen gebildeten geometrischen Formen auf dem Flächengebilde ist dabei im Wesentlichen unerheblich; so können die Flächengebilde durch gerade Schlitze strukturiert sein, jedoch sind ebenso alle anderen möglichen geometrischen Formen an Flächengebilden möglich, beispielsweise auch s- förmige Schlitzführungen, aber auch Durchlochungen etc.

Bevorzugt sind Ausführungsformen des Flachbeutels, bei dem der Diffusor in Form von Flächengebilden mit länglich geformten Strömungsöffnungen in der ersten Ebene direkt unter der Filterbeuteloberseite im Bereich der Einlassöffnung angeordnet ist, wobei dieser Diffusor beidseitig an der Beuteloberseite befestigt ist und dessen Fläche kleiner 10 %, bezogen auf die gesamte Beuteloberfläche, beträgt, wobei die Breite der durch die Schlitzungen definierten Materialstreifen bezüglich des Durchmessers der Einströmungsöffnung zu ± 50 % definiert ist, ausgenommen. Bei dieser bevorzugt ausgenommenen Ausführungsform des Flachbeutels ist somit der Diffusor kürzer als die Gesamtlänge oder Breite des Flachbeutels. Beide Enden des als geschlitztes Flächengebilde ausgebildeten Diffusors sind direkt an der Beuteloberseite fixiert. Der Diffusor überdeckt dabei die Einlassöffnung vollständig.

Überraschenderweise wurde gefunden, dass die Filterbeutel eine hervorragende Staubspeicherkapazität besitzen und damit eine erhöhte Standzeit aufweisen. Ebenso ist zu beobachten, dass Verstopfungen im Bereich des Lufteinlasses des Beutels - wie dies bei den aus dem Stand der Technik bekannten Beuteln gemäß Fig. 3 häufig der Fall sein kann - vermieden werden konnten.

Weiter vorteilhaft ist, wenn die länglich geformten Strömungsöffnungen der Flächengebilde linienförmig sind. Für die länglichen Strömungsöffnungen sind jedoch quasi beliebige geometrische Formen möglich, so können die Strömungsöffnungen beispielsweise parallel oder mäanderförmig bzw. zickzackförmig ausgebildet sein, weiterhin sind ebenso spiralförmige Linienführungen denkbar.

In einer weiteren vorteilhaften Ausführungsform weisen die linienförmigen, länglichen Strömungsöffnungen unterschiedliche Länge innerhalb des Flächengebildes auf. Diese Ausführung der Erfindung kommt dann zum Tragen, wenn mindestens zwei Strömungsöffnungen auf dem Flächengebilde vorhanden sind. Diese Strömungsöffnungen können dabei unterschiedliche Länge aufweisen, was zu einer verbesserten Stabilität des Diffusors führt.

Bevorzugt ist ebenso, dass der mindestens eine Diffusor beidseitig an der Beutelwandung befestigt ist. Bei dieser Ausführungsform ist somit der Diffusor jeweils an der Beuteloberseite bzw. Beutelunterseite fixiert. Die Fixierung erfolgt dabei bevorzugt jeweils im Endbereich des Diffusors, so dass dieser lediglich punktuell mit der Beutelwandung verbunden und im dazwischen liegenden Bereich aufgrund des biegeschlaffen Materials flexibel ist und durch die einströmende Luft bewegt werden kann.

Vorteilhaft ist ebenso, wenn der Diffusor in etwa die gleiche Länge und/oder Breite wie die Beutelober- bzw. -unterseite aufweist. Eine Fixierung des Diffusors in diesem Fall kann dann zweckmäßigerweise dadurch erfolgen, dass die Enden des Diffusors zwischen die Ober- und Unterseite des Filterbeutels eingebracht werden und zusammen mit der Ober- und Unterseite zum fertigen Beutel fixiert werden. Die Fixierung des Diffusors erfolgt dabei also gleichzeitig mit dem Klebe- oder Schweißschritt zur Herstellung des Filterbeutels selbst. Insofern ermöglicht diese Möglichkeit der Fixierung eine äußerst kostengünstige und einfache Herstellung des Filterbeutels.

Als alternative Ausführungsform hierzu ist es jedoch ebenso möglich, dass der Diffusor schmaler und/oder kürzer als die Beutelober- bzw. -unterseite ist. Hier ist es weiter möglich, dass der Diffusor eine größere Länge und/oder Breite wie die Beutelober- bzw. - unterseite aufweist und gefaltet vorliegt. Die Faltung des Diffusors erfolgt zweckmäßigerweise dann, wenn die Länge des Diffusors größer ist als die Abmessung der Länge und/oder Breite des Filterbeutels. Die Faltung erfolgt dann zweckmäßigerweise in Zickzackform, wobei beispielsweise bei einem Diffusor in Streifenform eine teilweise Überlappung der Streifen des Diffusors übereinander erfolgt. Insofern wird eine Erhöhung der Angriffsfläche für die einströmende Luft ermöglicht, was zu einer weiteren Verbesserung der Eigenschaften des Filterbeutels führt.

Ebenso können jeweils in der Zwischenebene mindestens zwei Diffusoren jeweils so zueinander angeordnet sein, dass die länglichen Strömungsöffnungen nicht parallel, z.B. orthogonal, aber auch in hiervon abweichenden Anordnungen, zueinander angeordnet sind. Mit einer derartigen Ausführungsform lassen sich die in den Filterbeutel eintretenden Luftströme gezielt verwirbeln.

Die biegeschlaffen Materialien des Diffusors bestehen dabei bevorzugt aus luftdurchlässigen Materialien und/oder aus luftundurchlässigen Materialien. Als luftundurchlässige Materialien kommen dabei insbesondere Folien, beispielsweise Kunststofffolien (z.B. PE oder PP), in Betracht. Als luftdurchlässige Materialien werden bevorzugt Laminate von luftdurchlässigen Materialien und/oder mit Strömungsöffnungen versehene luftundurchlässige Materialien verwendet.

Bevorzugt ist weiterhin, wenn der Diffusor über eine Klebestelle und/oder Schweißstellen mit der Beutelwand verbunden ist.

In einer weiter bevorzugten Ausführungsform ist der Flachbeutel durch zwei im Randbereich miteinander verschweißte Bahnen aus dem Filtermaterial gebildet.

Der Flachbeutel kann dabei in beliebigen geometrischen Formen ausgestaltet sein, insbesondere kommen hierbei viereckige, sechseckige oder achteckige Ausgestaltungen in Frage.

Bevorzugt ist ebenso, wenn der Diffusor mit dem Randbereich des Flachbeutels verbunden ist.

Insbesondere ist der vorliegende erfindungsgemäße Flachbeutel ein Seitenfaltenbeutel. Hierbei ist der Diffusor bevorzugt mit der Seitenfalte des Flachbeutels verbunden.

Weitere Vorteile ergeben sich, wenn die Innenseite der Filterbeuteloberseite im Bereich der Lufteinlassöffnung eine Folie (z.B. eine PE-Folie) aufweist. Diese Folie kann beispielsweise aufgeklebt oder - geschweißt sein. Dadurch lassen sich Staubablagerungen beim Betrieb im Bereich der Einlassöffnung nahezu vollständig vermeiden, so dass die Verschlussfunktion der die Einlassöffnung schließenden Klappe nicht beeinträchtigt wird.

Die in den Beispielen verwendeten Filterbeutel sind zur Illustration der Anordnung der Diffusoren im Inneren in den nachfolgend abgebildeten Figuren dargestellt. Die Beutel werden dabei in Projektion mit Blick auf die Beuteloberseite von der Beutelunterseite aus betrachtet. Sofern nicht anders angegeben, sind alle Diffusoren aus Streifen eines dreilagigen Vliesmaterials gebildet. Bei den folgenden Figurenbezeichnungen bedeutet eine Anordnung der Diffusoren "längs" eine in den Figuren dargestellte vertikale Anordnung der Diffusoren, während "quer" eine horizontale Anordnung der Diffusoren innerhalb des Filterbeutels bedeutet. Eine diesbezügliche Unterscheidung ist notwendig, da die Einlassöffnung asymmetrisch bezüglich des Schwerpunktes des Filterbeutels angeordnet ist.

Die Figuren zeigen im Einzelnen:
Figur 1 zeigt einen Filterbeutel ohne Diffusoren im Inneren (Vergleichsbeispiel 1*).
Figur 2 zeigt einen Filterbeutel, der eine zusätzliche durchgehende Vlieslage (270 mm Breite) enthält (nicht erfindungsgemäß, Vergleichsbeispiel 2*). Die Lage D1 ist dabei an zwei Rändern durchgehend befestigt.
Figur 3 zeigt den eingangs erwähnten Filterbeutel mit zwei Strömungsrichtern SR1 (5 x 15 mm Folie) und SR2 (5 x 25 mm Vliesstoff), wobei beide Strömungsrichter längs im Filterbeutel angeordnet sind.
Figur 4 zeigt einen Filterbeutel mit einem längs angeordneten Diffusor (11 x 22 mm) (Beispiel 4).
Figur 5 zeigt einen Filterbeutel mit einem quer angeordneten Diffusor (22 x 11 mm) (Beispiel 5).
Figur 6 zeigt einen Filterbeutel mit einem aus Polypropylen-Filamenten gebildeten Diffusor (Beispiel 6).
Figur 7 zeigt einen Filterbeutel mit einem längs angeordneten Diffusor (10 x 11 mm) (Beispiel 7).
Figur 8 zeigt einen Filterbeutel mit einem quer angeordneten Diffusor (10 x 11 mm) (Beispiel 8).
Figur 9 zeigt einen Filterbeutel mit einem längs angeordneten Diffusor (3 x 90 mm) (Beispiel 9).
Figur 10 zeigt einen Filterbeutel mit einem längs angeordneten Diffusor (4 x 67,5 mm) (Beispiel 10).
Figur 11 zeigt einen Filterbeutel mit einem längs angeordneten Diffusor (5 x 54 mm) (Beispiel 11).
Figur 12 zeigt einen Filterbeutel mit einem längs angeordneten Diffusor (7 x 38 mm) (Beispiel 12).
Figur 13 zeigt einen Filterbeutel mit einem längs angeordneten Diffusor (9 x 30 mm) (Beispiel 13).
Figur 14 zeigt einen Filterbeutel mit einem längs angeordneten Diffusor (11 x 22 mm) (Beispiel 14).
Figur 15 zeigt einen Filterbeutel mit einem längs angeordneten Diffusor (24 x 5 mm) (Beispiel 15).
Figur 16 zeigt einen Filterbeutel mit einem quer angeordneten Diffusor (3 x 90 mm) (Beispiel 16).
Figur 17 zeigt einen Filterbeutel mit einem quer angeordneten Diffusor (4 x 54 mm) (Beispiel 17).
Figur 18 zeigt einen Filterbeutel mit einem quer angeordneten Diffusor (7 x 38 mm) (Beispiel 18).
Figur 19 zeigt einen Filterbeutel mit einem quer angeordneten Diffusor (9 x 30 mm) (Beispiel 19).
Figur 20 zeigt einen Filterbeutel mit einem quer angeordneten Diffusor (11 x 22 mm) (Beispiel 20).
Figur 21 zeigt einen Filterbeutel mit einem quer angeordneten Diffusor (24 x 11 mm) (Beispiel 21).

Die in den Figuren 1 bis 21 dargestellten Filterbeutel (vom Bautyp GN der Firma Miele) wurden in einer Versuchsreihe (durchgeführt mit einem Staubsauger von Miele, Typ 5210) mit definierten Mengen DMT-Standardstaub Typ 8 (50-400 g, jeweils in 50 g-Intervallschritten) vermessen. Hierzu wird auf die DIN EN-ISO 60312 verwiesen. Die Messwerte sind für die Filterbeutel in Tabelle 1 angegeben. Die beiden unteren Zeilen der Tabelle zeigen jeweils den gemessenen Druckverlust in % nach Aufnahme von 200 bzw. 400 g DMT-Standardstaub auf, wobei dieser Wert durch den gemessenen Druckwert nach Aufnahme der jeweiligen Staubmenge, bezogen auf den gemessenen Druck, bei eingelegtem Staubfilterbeutel im Staubsauger ohne vorherige Aufnahme von Staub ermittelt wurde. Verglichen mit den Vergleichsbeispielen 1* (Staubfilterbeutel ohne Strömungsrichter bzw. Diffusoren, siehe Figur 1) und 2* (Filterbeutel mit durchgängiger Vlieslage, siehe Figur 2), lässt sich eine deutliche Verbesserung des Druckabfalls bzw. Druckverlusts bei allen aufgenommenen Staubmengen beobachten. Insofern weisen die Staubfilterbeutel gemäß Figuren 4 - 21 eine deutlich erhöhte Standzeit bzw. Staubaufnahmekapazität gegenüber den Filterbeuteln gemäß den Vergleichsbeispielen 1* und 2* auf. Verglichen mit dem aus dem Stand der Technik bekannten Filterbeutel des Vergleichsbeispiels 3* (siehe Figur 3) lassen sich größtenteils ebenso verbesserte Versuchsergebnisse hinsichtlich der Staubspeicherkapazität und Standzeit feststellen, während manche Filterbeutel hinsichtlich der Staubaufnahmekapazität und Standzeit dem Filterbeutel gemäß Vergleichsbeispiel 3* nahezu ebenbürtig sind. Die Filterbeutel gemäß Figuren 4 - 21 bieten jedoch gegenüber dem Filterbeutel gemäß Vergleichsbeispiel 3* stets den Vorteil, dass Verstopfungen im Bereich der Einlassöffnung durch den sehr kurz bemessenen Strömungsrichter SR1 des Filterbeutels (siehe Figur 3) nahezu vollständig vermieden werden können.

In Figur 22 sind ausgewählte Versuchsergebnisse mit den Filterbeuteln gemäß Figuren 4 - 21 den Filterbeuteln gemäß den Vergleichsbeispielen 1* bis 3* gegenüber gestellt. Im Diagramm findet jeweils ein Vergleich der erhaltenen Messwerte mit den Vergleichsbeispielen 1* bis 3* statt. Deutlich ist zu erkennen, dass die Filterbeutel gemäß Figuren 4 - 21 den Filterbeuteln gemäß den Vergleichsbeispielen 1* und 2* deutlich hinsichtlich des Druckabfalls bei einer zuvor definierten aufgenommenen Staubmenge überlegen sind, während sich bezüglich des Filterbeutels gemäß Vergleichsbeispiel 3* ebenbürtige Ergebnisse bzw. leichte Verbesserungen beobachten lassen. Vorteilhaft bei den Staubsaugerfilterbeuteln gemäß Figuren 4 - 21 bezüglich denen des Vergleichsbeispiels 3* ist jedoch, dass die Filterbeutel gemäß Figuren 4 - 21 weniger zu Verstopfungen im Bereich der Einströmungsöffnung neigen.

## Patentansprüche

1. Flachbeutel mit einer Beuteloberseite und einer Beutelunterseite, dessen Beutelwandungen aus
einem luftdurchlässigen Filtermaterial gebildet sind und wobei in der Beuteloberseite eine Einlassöffnung für die zu filtrierende Luft eingebracht ist,
**dadurch gekennzeichnet,**
**dass** im Inneren des Flachbeutels zwischen der Beuteloberseite und der Beutelunterseite in ausschließlich einer Zwischenebene mindestens ein Diffusor angeordnet ist, der aus flächigen Materialgebilden, die länglich geformte Strömungsöffnungen aufweisen, besteht und dass der mindestens eine Diffusor an mindestens einer Seite mit der Beutelwand verbunden ist.

2. Flachbeutel nach Anspruch 1, **dadurch gekennzeichnet, dass** ein Diffusor in Form von Flächengebilden mit länglich geformten Strömungsöffnungen, der im Bereich der Einlassöffnung diese überdeckend angeordnet und an der Beuteloberseite befestigt ist, mit einer Fläche von < 10 %, bezogen auf die gesamte Beuteloberfläche, wobei die Breite der Materialstreifen durch den Durchmesser der Einströmungsöffnung ± 50 % definiert ist, ausgeschlossen ist.

3. Flachbeutel nach mindestens einem der Ansprüche 1 bis 2, **dadurch gekennzeichnet, dass** die länglich geformten Strömungsöffnungen der Flächengebilde linienförmig sind.

4. Flachbeutel nach Anspruch 3, **dadurch gekennzeichnet, dass** die linienförmigen Strömungsöffnungen parallel und/oder mäanderförmig und/oder zickzackförmig ausgebildet sind.

5. Flachbeutel nach Anspruch 3 oder 4, **dadurch gekennzeichnet, dass** die linienförmigen, länglichen Strömungsöffnungen unterschiedliche Länge aufweisen.

6. Flachbeutel nach mindestens einem der Ansprüche 1 bis 5, **dadurch gekennzeichnet, dass** der Diffusor beidseitig an der Beutelwandung befestigt ist.

7. Flachbeutel nach mindestens einem der Ansprüche 1 bis 6, **dadurch gekennzeichnet, dass** der Diffusor in etwa die gleiche Länge und/oder Breite wie die Beutelober- bzw. -unterseite aufweist.

8. Flachbeutel nach mindestens einem der Ansprüche 1 bis 7, **dadurch gekennzeichnet, dass** der Diffusor schmaler und/oder kürzer als die Beutelober- bzw. -unterseite ist.

9. Flachbeutel nach mindestens einem der Ansprüche 1 bis 8, **dadurch gekennzeichnet, dass** der Diffusor eine größere Länge und/oder Breite wie die Beutelober- bzw. -unterseite aufweist und gefaltet vorliegt.

10. Flachbeutel nach mindestens einem der Ansprüche 1 bis 9, **dadurch gekennzeichnet, dass** der Diffusor in Form von Materialstreifen gedreht und/oder gezwirbelt ausgebildet ist.

11. Flachbeutel nach mindestens einem der Ansprüche 1 bis 10, **dadurch gekennzeichnet, dass** in der Zwischenebene mindestens zwei Diffusoren so zueinander angeordnet sind, dass die Materialstreifen und/oder die länglichen Strömungsöffnungen nicht parallel zueinander angeordnet sind.

12. Flachbeutel nach Anspruch 11, **dadurch gekennzeichnet, dass** die mindestens zwei Diffusoren orthogonal zueinander angeordnet sind.

13. Flachbeutel nach Anspruch 12, **dadurch gekennzeichnet, dass** die mindestens zwei Diffusoren in einer von der orthogonalen abweichenden Anordnung angeordnet sind.

14. Flachbeutel nach mindestens einem der Ansprüche 1 bis 13, **dadurch gekennzeichnet, dass** die Materialien der Diffusoren aus luftdurchlässigen Materialien und/oder aus luftundurchlässigen Materialien gebildet sind.

15. Flachbeutel nach Anspruch 14, **dadurch gekennzeichnet, dass** die luftundurchlässigen Materialien eine Folie sind.

16. Flachbeutel nach Anspruch 14, **dadurch gekennzeichnet, dass** die luftdurchlässigen Materialien aus einem Laminat von luftdurchlässigen Materialien und/oder aus mit Strömungsöffnungen versehenen luftundurchlässigen Materialien gebildet sind.

17. Flachbeutel nach mindestens einem der Ansprüche 1 bis 16, **dadurch gekennzeichnet, dass** der Diffusor über eine Klebestelle und/oder Schweißstellen mit der Beutelwand verbunden ist.

18. Flachbeutel nach mindestens einem der Ansprüche 1 bis 17, **dadurch gekennzeichnet, dass** der Flachbeutel durch zwei im Randbereich miteinander verschweißten Bahnen aus dem Filtermaterial gebildet ist.

19. Flachbeutel nach mindestens einem der Ansprüche 1 bis 18, **dadurch gekennzeichnet, dass** der Flachbeutel viereckig, sechseckig oder achteckig ist.

20. Flachbeutel nach Anspruch 18 oder 19, **dadurch gekennzeichnet, dass** der Diffusor mit dem Randbereich des Flachbeutels verbunden ist.

21. Flachbeutel nach mindestens einem der Ansprüche 1 bis 17, **dadurch gekennzeichnet, dass** der Flachbeutel ein Seitenfaltenbeutel ist.

22. Flachbeutel nach Anspruch 21, **dadurch gekennzeichnet, dass** der Diffusor mit der Seitenfalte des Flachbeutels verbunden ist.

## Claims

1. Flat bag having a bag upper side and a bag underside, the bag walls of which are formed from an air-permeable filter material and an inlet opening for the air to be filtered being introduced in the bag upper side,
**characterised in that**
at least one diffuser is disposed in exclusively one intermediate plane in the interior of the flat bag between the bag upper side and the bag underside, which diffuser consists of sheet materials which have oblong-shaped flow openings and **in that** the at least one diffuser is connected to the bag wall on at least one side.

2. Flat bag according to claim 1,
**characterised in that**
there is excluded a diffuser in the form of sheet materials with oblong-shaped flow openings which is disposed in the region of the inlet opening and overlaps the latter and is mounted on the bag upper side, having an area of < 10%, relative to the total bag surface, the width of the strips of material being defined by the diameter of the inlet opening ± 50%.

3. Flat bag according to at least one of the claims 1 to 2,
**characterised in that** the oblong-shaped flow openings of the sheet materials are linear.

4. Flat bag according to claim 3, **characterised in that** the linear flow openings have a parallel and/or meandering and/or zigzag configuration.

5. Flat bag according to claim 3 or 4, **characterised in that** the linear, oblong flow openings have a different length.

6. Flat bag according to at least one of the claims 1 to 5,
**characterised in that** the diffuser is mounted on the bag wall on both sides.

7. Flat bag according to at least one of the claims 1 to 6
**characterised in that** the diffuser has approximately the same length and/or width as the bag upper- or underside.

8. Flat bag according to at least one of the claims 1 to 7,
**characterised in that** the diffuser is narrower and/or shorter than the bag upper- or underside.

9. Flat bag according to at least one of the claims 1 to 8,
**characterised in that** the diffuser has a greater length and/or width than the bag upper- or underside and is present folded.

10. Flat bag according to at least one of the claims 1 to 9,
**characterised in that** the diffuser in the form of strips of material is configured turned and/or twisted.

11. Flat bag according to at least one of the claims 1 to 10,
**characterised in that** at least two diffusers in the intermediate plane are disposed relative to each other such that the strips of material and/or the oblong flow openings are not disposed parallel to each other.

12. Flat bag according to claim 11, **characterised in that** the at least two diffusers are isposed orthogonally relative to each other,

13. Flat bag according to claim 12, **characterised in that** the at least two diffusers are disposed in an arrangement which deviates from the orthogonal one.

14. Flat bag according to at least one of the claims 1 to 13,
**characterised in that** the materials of the diffusers are formed from air-permeable materials and/or from air-impermeable materials.

15. Flat bag according to claim 14, **characterised in that** the air-impermeable materials are a foil.

16. Flat bag according to claim 14, **characterised in that** the air-permeable materials are formed from a laminate of air-permeable materials and/or from air-impermeable materials provided with flow openings.

17. Flat bag according to at least one of the claims 1 to 16, **characterised in that** the diffuser is connected to the bag wall via an adhesive point and/or weld points.

18. Flat bag according to at least one of the claims 1 to 17, **characterised in that** the flat bag is formed by two webs made of the filter material which are welded together in the edge region.

19. Flat bag according to at least one of the claims 1 to 18, **characterised in that** the flat bag is square, hexagonal or octagonal.

20. Flat bag according to claim 18 or 19, **characterised in that** the diffuser is connected to the edge region of the flat bag.

21. Flat bag according to at least one of the claims 1 to 17, **characterised in that** the flat bag is a side-folded bag.

22. Flat bag according to claim 21, **characterised in that** the diffuser is connected to the side fold of the flat bag.

## Revendications

1. Sachet plat avec un côté supérieur de sachet et un côté inférieur de sachet, dont les parois de sachet sont constituées d'un matériau filtrant perméable à l'air et une ouverture d'entrée étant réalisée dans le côté supérieur du sachet pour l'air à filtrer,
**caractérisé en ce que**
à l'intérieur du sachet plat, entre le côté supérieur du sachet et le côté inférieur du sachet, exclusivement dans un plan intermédiaire, se trouve un diffuseur qui est constitué de structures en matériau plat, qui présentent des ouvertures d'écoulement oblongues, et **en ce que** l'au moins un diffuseur est relié avec la paroi du sachet au niveau d'au moins un côté.

2. Sachet plat selon la revendication 1, **caractérisé en ce qu'**un diffuseur sous la forme de structures plates avec des ouvertures d'écoulement oblongues, qui est fixé au niveau de l'ouverture d'entrée en recouvrant celles-ci et au niveau du côté supérieur du sachet, est exclu, avec une surface < 10 % de la surface totale du sachet, la largeur des bandes de matériau étant définie par le diamètre de l'ouverture d'écoulement ± 50 %.

3. Sachet plat selon au moins l'une des revendications 1 à 2, **caractérisé en ce que** les ouvertures d'écoulement oblongues de la structure plate sont linéaires.

4. Sachet plat selon la revendication 3, **caractérisé en ce que** les ouvertures d'écoulement linéaires sont conçues de manière parallèle et/ou sinueuse et/ou en zigzag.

5. Sachet plat selon la revendication 3 ou 4, **caractérisé en ce que** les ouvertures d'écoulement linéaires oblongues présentent des longueurs différentes.

6. Sachet plat selon au moins l'une des revendications 1 à 5, **caractérisé en ce que** le diffuseur est fixé des deux côtés à la paroi de sachet.

7. Sachet plat selon au moins l'une des revendications 1 à 6, **caractérisé en ce que** le diffuseur présente approximativement la même longueur et/ou la même largeur que le côté supérieur ou inférieur du sachet.

8. Sachet plat selon au moins l'une des revendications 1 à 7, **caractérisé en ce que** le diffuseur est plus étroit et/ou plus court que le côté supérieur ou inférieur du sachet.

9. Sachet plat selon au moins l'une des revendications 1 à 8, **caractérisé en ce que** le diffuseur présente une longueur et/ou une largeur supérieure à celle du côté supérieur ou inférieur du sachet et se présente de manière pliée.

10. Sachet plat selon au moins l'une des revendications 1 à 9, **caractérisé en ce que** le diffuseur est conçu sous la forme de bandes de matériau tournées et/ou torsadées.

11. Sachet plat selon au moins l'une des revendications 1 à 10, **caractérisé en ce que**, dans le plan intermédiaire, se trouvent au moins deux diffuseurs disposés l'un par rapport à l'autre de façon à ce que les bandes de matériau et/ou les ouvertures d'écoulement oblongues ne sont pas disposées parallèlement entre elles.

12. Sachet plat selon la revendication 11, **caractérisé en ce que** les au moins deux diffuseurs sont disposés de manière orthogonale entre eux.

13. Sachet plat selon la revendication 12, **caractérisé en ce que** les au moins deux diffuseurs sont disposés avec une disposition différente d'une disposition orthogonale.

14. Sachet plat selon au moins l'une des revendications 1 à 13, **caractérisé en ce que** les matériaux des diffuseurs sont constitués de matériaux perméables à l'air et/ou de matériaux imperméables à l'air.

15. Sachet plat selon la revendication 14, **caractérisé en ce que** les matériaux imperméables sont un film.

16. Sachet plat selon la revendication 14, **caractérisé en ce que** les matériaux perméables à l'air sont constitués d'un stratifié de matériaux perméables à l'air et/ou de matériaux imperméables à l'air munis d'ouvertures d'écoulement.

17. Sachet plat selon au moins l'une des revendications 1 à 16, **caractérisé en ce que** le diffuseur est relié à la paroi du sachet par l'intermédiaire d'un point de collage et/ou de points de soudure.

18. Sachet plat selon au moins l'une des revendications 1 à 17, **caractérisé en ce que** le sachet plat est constitué de deux bandes de matériau filtrant soudées entre elles au niveau du bord.

19. Sachet plat selon au moins l'une des revendications 1 à 18, **caractérisé en ce que** le sachet est quadrangulaire, hexagonal ou octogonal.

20. Sachet plat selon la revendication 18 ou 19, **caractérisé en ce que** le diffuseur est relié avec le bord du sachet plat.

21. Sachet plat selon au moins l'une des revendications 1 à 17, **caractérisé en ce que** le sachet plat est un sachet à plis latéraux.

22. Sachet plat selon la revendication 21, **caractérisé en ce que** le diffuseur est relié avec le pli latéral du sachet plat.
